# EUROPÄISCHE PATENTANMELDUNG

(11) **EP 4 539 073 A1**
(43) Veröffentlichungstag der Anmeldung: **16.04.2025**
(21) Anmeldenummer: 24204572.2
(22) Anmeldetag: 04.10.2024
(51) Int. Cl.: H01H 1/50, H01H 37/54, H01H 37/04

(54) **TEMPERATURABHÄNGIGER SCHALTER**

(30) Priorität: 10.10.2023 DE 102023127597
(71) Anmelder: Hofsaess, Marcel P., 99707 Kyffhäuserland Ortsteil Steintahleben (DE)
(72) Erfinder: Hofsaess, Marcel P., 99707 Kyffhäuserland Ortsteil Steintahleben (DE)
(74) Vertreter: Witte, Weller & Partner Patentanwälte mbB

(57) **Zusammenfassung**

Temperaturabhängiger Schalter (10), aufweisend: ein Schaltergehäuse (12) mit einem Unterteil (16) und einem das Unterteil (16) verschließenden Deckelteil (18); ein Kontaktträgerelement (50), das in dem Schaltergehäuse (12) angeordnet ist und eine Kontaktfläche (46) aufweist, wobei zumindest ein Abschnitt des Kontaktträgerelements (50) durch ein Zusammenwirken von dem Unterteil (16) und dem Deckelteil (18) lagefixiert ist; und ein temperaturabhängiges Schaltwerk (14), welches in dem Schaltergehäuse (12) angeordnet ist und ein bewegliches Kontaktteil (40) aufweist, welches mit der an dem Kontaktträgerelement (50) angeordneten Kontaktfläche (46) zusammenwirkt, wobei das Schaltwerk (14) dazu eingerichtet ist, temperaturabhängig zwischen einer Tieftemperaturstellung, in der es das bewegliche Kontaktteil (40) in Anlage mit der Kontaktfläche (46) drückt und damit eine elektrische Verbindung zwischen einem ersten elektrischen Außenanschluss (56) des Schalters (10) und einem zweiten elektrischen Außenanschluss (58) des Schalters (10) herstellt, und einer Hochtemperaturstellung, in der es das bewegliche Kontaktteil (40) von der Kontaktfläche (46) beabstandet hält und damit die elektrische Verbindung zwischen dem ersten elektrischen Außenanschluss (56) und dem zweiten elektrischen Außenanschluss (58) unterbricht, temperaturabhängig schaltet.

## Beschreibung

Die vorliegende Erfindung betrifft einen temperaturabhängigen Schalter.

Temperaturabhängige Schalter sind grundsätzlich bereits in einer Vielzahl bekannt. Beispielhafte temperaturabhängige Schalter sind aus der DE 10 2018 100 890 B3, der DE 10 2009 030 353 B3, der DE 197 27 383 A1 und der DE 197 27 197 A1 bekannt.

Derartige temperaturabhängige Schalter dienen in an sich bekannter Weise dazu, die Temperatur eines Gerätes zu überwachen. Hierzu wird der Schalter beispielsweise über eine seiner Außenflächen in thermischen Kontakt mit dem zu schützenden Gerät gebracht, so dass die Temperatur des zu schützenden Gerätes die Temperatur des im Inneren des Schalters angeordneten Schaltwerks beeinflusst.

Der Schalter wird dabei typischerweise über Anschlussleitungen elektrisch in Reihe in den Versorgungsstromkreis des zu schützenden Gerätes geschaltet, so dass unterhalb der Ansprechtemperatur des Schalters der Versorgungsstrom des zu schützenden Gerätes durch den Schalter fließt.

Bei dem aus der DE 10 2018 100 890 B3 bekannten Schalter ist das Schaltwerk im Inneren eines Schaltergehäuses angeordnet. Bei dem Schaltergehäuse handelt es sich um ein geschlossenes Gehäuse, in dem das Schaltwerk gegen außen abgedichtet ist. Das Schaltergehäuse ist zweiteilig aufgebaut. Es weist ein Unterteil auf, das von einem Deckelteil verschlossen wird. Das Deckelteil ist an dem Unterteil befestigt. Das Unterteil weist hierzu einen hochgezogenen, umlaufenden Rand auf, dessen freier, oberer Rand auf das Deckelteil umgebogen bzw. umgebördelt ist.

Das in dem Schaltergehäuse angeordnete temperaturabhängige Schaltwerk weist ein Federelement, an dem ein bewegliches Kontaktteil befestigt ist, sowie ein mit dem beweglichen Kontaktteil zusammenwirkendes Bimetallelement auf. Das Federelement drückt das bewegliche Kontaktteil gegen einen stationären Gegenkontakt, der auf der Innenseite des Schaltergehäuses an dem Deckelteil angeordnet ist. Mit seinem äußeren Rand stützt sich das als Feder-Schnappscheibe ausgebildete Federelement im Unterteil des Schaltergehäuses ab, so dass der elektrische Strom von dem Unterteil durch die Feder-Schnappscheibe und das bewegliche Kontaktteil in den stationären Gegenkontakt und von da in das Deckelteil fließt.

Für das temperaturabhängige Schaltverhalten des Schaltwerks ist im Wesentlichen das temperaturabhängige Bimetallelement verantwortlich, welches bei dem aus der DE 10 2018 100 890 B3 bekannten Schalter scheibenförmig ausgestaltet ist und häufig auch als Bimetall-Schnappscheibe bezeichnet wird. Dieses Bimetallelement ist meist als mehrlagiges, aktives, blechförmiges Bauteil aus zwei, drei oder vier miteinander verbundenen Komponenten mit unterschiedlichen thermischen Ausdehnungskoeffizienten ausgebildet. Die Verbindung der einzelnen Lagen aus Metallen oder Metalllegierungen sind bei derartigen Bimetallelementen meist stoffschlüssig oder formschlüssig und werden beispielsweise durch Walzen erreicht.

Ein derartiges Bimetallelement weist bei tiefen Temperaturen, unterhalb der Ansprechtemperatur des Bimetallelements, eine erste stabile geometrische Konfiguration (Tieftemperaturkonfiguration) und bei hohen Temperaturen, oberhalb der Ansprechtemperatur des Bimetallelements, eine zweite stabile geometrische Konfiguration (Hochtemperaturkonfiguration) auf. Das Bimetallelement springt temperaturabhängig nach Art einer Hysterese von seiner Tieftemperaturkonfiguration in seine Hochtemperaturkonfiguration.

Erhöht sich also die Temperatur des Bimetallelements infolge einer Temperaturerhöhung bei dem zu schützenden Gerät über die Ansprechtemperatur des Bimetallelements hinaus, so schnappt dieses von seiner Tieftemperaturkonfiguration in seine Hochtemperaturkonfiguration um. Hierbei arbeitet das Bimetallelement so gegen das Federelement, dass es das bewegliche Kontaktteil von dem stationären Gegenkontakt abhebt, so dass der Schalter öffnet und das zu schützende Gerät abgeschaltet wird und sich nicht weiter aufheizen kann.

Sofern keine Rückschaltsperre vorgesehen ist, schnappt das Bimetallelement wieder in seine Tieftemperaturkonfiguration zurück, so dass der Schalter wieder geschlossen wird, sobald sich die Temperatur des Bimetallelements infolge einer Abkühlung des zu schützenden Geräts unterhalb der sogenannten Rücksprungtemperatur des Bimetallelements absenkt.

Das Bimetallelement ist in seiner Tieftemperaturkonfiguration vorzugsweise mechanisch kräftefrei in dem Schaltergehäuse gelagert, wobei das Bimetallelement auch nicht zur Führung des Stroms eingesetzt wird. Dies hat den Vorteil, dass das Bimetallelement eine längere Lebensdauer aufweist und dass sich der Schaltpunkt, also die Ansprech- bzw. Schalttemperatur des Bimetallelements, auch nach vielen Schaltzyklen nicht verändert.

Für eine einwandfreie Funktion ist es bei derartigen temperaturabhängigen Schaltern von immenser Wichtigkeit, dass die einzelnen Bauteile des temperaturabhängigen Schaltwerks und des Schaltergehäuses sehr exakt aufeinander abgestimmt sind. Insbesondere ist es dabei wichtig, dass die Höhe des Innenraums des Schaltergehäuses sehr exakt auf die Höhe des Schaltwerks in der Tieftemperaturstellung abgestimmt ist, damit beispielsweise der Kontaktdruck zwischen dem beweglichen Kontaktteil und dem stationären Gegenkontakt korrekt eingestellt ist. Zudem hat dies auch Einfluss auf die Übergangswiderstände, die sich an den Übergängen zwischen den einzelnen Bauteilen des Schaltwerks ergeben und damit auch Einfluss auf die Leistungsfähigkeit des Schalters.

Aus diesen Gründen müssen die einzelnen Bauteile eines solchen temperaturabhängigen Schalters mit sehr engen Fertigungstoleranzen versehen sein und dimensionell sehr exakt aufeinander abgestimmt sein. Dementsprechend sind sehr exakte Vorkontrollen der einzelnen Schalterbauteile notwendig. Teilweise ist es auch vonnöten, dass einzelne Bauteile manuell nachgearbeitet werden oder je nach Fertigungstoleranzen geeignete Bauteil-Paarungen manuell selektiert werden, um die Gesamttoleranzen einzuhalten. Dies erschwert eine automatisierte Montage solcher temperaturabhängiger Schalter.

Bei dem aus der DE 10 2018 100 890 B3 bekannten Schalter wird die Höhe des Innenraums des Schaltergehäuses insbesondere durch die Verwendung eines Distanzrings bestimmt, der im Inneren des Schaltergehäuses zwischen dem Unterteil und dem Deckelteil angeordnet ist und diese beiden Teile auf Abstand hält. Durch die Verwendung unterschiedlich hoher Distanzringe lässt sich die Höhe des Gehäuseinnenraums und damit der Kontaktdruck je nach Kundenwunsch entsprechend einstellen. Dies kann auch zum Ausgleich der Fertigungstoleranzen der Schaltwerksbauteile dienen. Allerdings muss dann die Höhe des Distanzrings meist manuell an die Fertigungstoleranzen der Schaltwerksbauteile angepasst werden.

Es besteht daher nach wie vor Anlass für weitere Verbesserungen. Insbesondere lässt sich die Herstellbarkeit des Schalters verbessern, dessen Montage vereinfachen und ein höhere Automatisierungsgrad erreichen.

Es ist daher eine Aufgabe der vorliegenden Erfindung, einen temperaturabhängigen Schalter bereitzustellen, bei dem insbesondere die zuvor genannten Punkte noch weiter verbessert werden. Hierdurch soll insbesondere der Montageprozess vereinfacht werden und eine variable Anpassung an gewisse Kundenanforderungen, beispielsweise bezüglich der Einstellung von Übergangswiderständen zwischen den Schaltwerksbauteilen, möglich sein.

Diese Aufgabe wird erfindungsgemäß durch einen temperaturabhängigen Schalter gelöst, welcher folgende Bauteile aufweist:
- ein Schaltergehäuse mit einem Unterteil und einem das Unterteil verschließenden Deckelteil;
- ein Kontaktträgerelement, das in dem Schaltergehäuse angeordnet ist und eine Kontaktfläche aufweist, wobei zumindest ein Abschnitt des Kontaktträgerelements durch ein Zusammenwirken von dem Unterteil und dem Deckelteil lagefixiert ist; und
- ein temperaturabhängiges Schaltwerk, welches in dem Schaltergehäuse angeordnet ist und ein bewegliches Kontaktteil aufweist, welches mit der an dem Kontaktträgerelement angeordneten Kontaktfläche zusammenwirkt, wobei das Schaltwerk dazu eingerichtet ist, zwischen einer Tieftemperaturstellung, in der es das bewegliche Kontaktteil in Anlage mit der Kontaktfläche drückt und damit eine elektrische Verbindung zwischen einem ersten elektrischen Außenanschluss des Schalters und einem zweiten elektrischen Außenanschluss des Schalters herstellt, und einer Hochtemperaturstellung, in der es das bewegliche Kontaktteil von der Kontaktfläche beabstandet hält und damit die elektrische Verbindung zwischen dem ersten elektrischen Außenanschluss und dem zweiten elektrischen Außenanschluss unterbricht, temperaturabhängig zu schalten.

Bei dem erfindungsgemäßen Schalter ist die stationäre Kontaktfläche (hier "Kontaktfläche" genannt), welche in der Tieftemperaturstellung des Schaltwerks mit dem beweglichen Kontaktteil zusammenwirkt, anders als bei den meisten bisher bekannten Schaltern nicht an dem Deckelteil angeordnet, sondern an einem extra Kontaktträgerelement, das in dem Schaltergehäuse angeordnet ist und durch ein Zusammenwirken von dem Unterteil und dem Deckelteil lagefixiert ist.

**"**Durch ein Zusammenwirken von dem Unterteil und dem Deckelteil lagefixiert" meint hierbei, dass das Kontaktträgerelement durch das Zusammenwirken beider Schaltergehäuse-Bauteile (Deckelteil und Unterteil) in seiner Lage fixiert wird. Das Kontaktträgerelement ist also erst dann lagefixiert, wenn die beiden Schaltergehäuse-Bauteile miteinander verbunden sind. Erst dann üben die beiden Schaltergehäuse-Bauteile gemeinsam eine Kraft auf das Kontaktträgerelement aus, wodurch dieses in seiner Lage fixiert wird.

Das erfindungsgemäß vorgesehene extra Kontaktträgerelement hat diverse Vorteile. Zum einen wird durch das Vorsehen eines zusätzlichen Kontaktträgerelements die mechanische Stabilität des Schalteraufbaus verbessert. Zum anderen lässt sich durch eine entsprechend justierbare Formgebung des Kontaktträgerelements der Kontaktdruck, mit dem das bewegliche Kontaktteil in der Tieftemperaturstellung des Schaltwerks gegen die Kontaktfläche gedrückt wird, sehr einfach festlegen bzw. einstellen. Insbesondere vorteilhaft dabei ist, dass diese Art der Kontaktdruck-Einstellung nahezu unabhängig von der Formgebung von Unterteil und Deckelteil des Schaltergehäuses erfolgen kann. Durch eine Auswahl unterschiedlich geformter Kontaktträgerelemente ist es beispielsweise möglich, je nach Kundenwunsch in ein und demselben Schaltergehäuse unterschiedliche Kontaktdrücke und damit auch unterschiedliche Übergangswiderstände zu realisieren, ohne dabei die Formgebung von Unterteil und Deckelteil des Schaltergehäuses ändern zu müssen.

Durch das Kontaktträgerelement lassen sich ferner die Fertigungstoleranzen an den Schaltwerksbauteilen relativ einfach ausgleichen, beispielsweise indem die Formgebung des Kontaktträgerelements angepasst wird oder dieses elastisch bzw. federnd ausgestaltet ist. Die eingangs erwähnten Vorkontrollen bezüglich der Fertigungstoleranzen der einzelnen Gehäusebauteile oder Schaltwerksbauteile können somit entfallen oder zumindest auf ein Minimum reduziert werden.

Ferner ergibt sich durch das Vorsehen des Kontaktträgerelements zusätzlich auch der Vorteil, dass sich einer oder beide Außenanschlüsse an das Deckelteil anschweißen lassen, was sonst nicht oder nur erschwert möglich ist, da sich dabei meist aufgrund der Hitzeentwicklung der stationäre Gegenkontakt von dem Deckelteil gelöst hat. Da nun jedoch die Kontaktfläche nicht mehr an dem Deckelteil, sondern an dem Kontaktträgerelement angeordnet ist, wird auch dieses Problem gleichzeitig mit behoben.

Der erfindungsgemäße Schalter ist sowohl manuell als auch vollautomatisch herstellbar. Die vollautomatische Herstellung wird aus den zuvor genannten Gründen durch das Kontaktträgerelement ebenfalls vereinfacht.

Die oben genannte Aufgabe ist somit vollständig gelöst.

Gemäß einer Ausgestaltung ist das Schaltwerk entweder (i) zwischen dem Kontaktträgerelement und dem Unterteil angeordnet und das Kontaktträgerelement elektrisch leitend mit dem Deckelteil verbunden, oder (ii) das Schaltwerk ist zwischen dem Kontaktträgerelement und dem Deckelteil angeordnet und das Kontaktträgerelement ist elektrisch leitend mit dem Unterteil verbunden.

Mit anderen Worten ist das Schaltwerk zwischen einem der beiden Gehäusebauteile (Deckelteil oder Unterteil) und dem Kontaktträgerelement angeordnet. Das Kontaktträgerelement wirkt also als eine Art zusätzlicher Deckel oder zusätzliches Unterteil, das mit dem Schaltwerk zusammenwirkt.

Sofern das Schaltwerk gemäß der Alternative (i) zwischen dem Kontaktträgerelement und dem Unterteil angeordnet ist, ist die elektrisch leitende Verbindung zwischen dem Kontaktträgerelement und dem Deckelteil vorzugsweise dadurch realisiert, dass das Kontaktträgerelement an dem Deckelteil anliegt. Ist hingegen das Schaltwerk gemäß der Alternative (ii) zwischen dem Kontaktträgerelement und dem Deckelteil angeordnet, so ist die elektrisch leitende Verbindung zwischen dem Kontaktträgerelement und dem Unterteil vorzugsweise dadurch realisiert, dass das Kontaktträgerelement an dem Unterteil anliegt.

Anders herum betrachtet, ist das Kontaktträgerelement gemäß der Alternative (i) zwischen dem Schaltwerk und dem Deckelteil angeordnet und gemäß der Alternative (ii) zwischen dem Schaltwerk und dem Unterteil angeordnet.

Gemäß einer weiteren Ausgestaltung weist der zumindest eine Abschnitt des Kontaktträgerelements, der durch das Zusammenwirken von dem Unterteil und dem Deckelteil lagefixiert ist, einen Außenrand des Kontaktträgerelements auf und ein zentraler Bereich des Kontaktträgerelements ist sowohl von dem Unterteil als auch von dem Deckelteil beabstandet.

Mit anderen Worten wird das Kontaktträgerelement vorzugsweise randseitig durch das Zusammenwirken von Unterteil und Deckelteil in seiner Lage fixiert. Besonders bevorzugt weist der zumindest eine Abschnitt des Kontaktträgerelements einen radial äußeren Rand des Kontaktträgerelements auf. Dies hat den Vorteil einer möglichst platzsparenden randseitigen Lagerung des Kontaktträgerelements, während der zentral mittlere Bereich des Kontaktträgerelements frei zugänglich für das Schaltwerk ist und entsprechend der gewünschten Kundenspezifikation bezüglich Kontaktdruck und Übergangswiderstand relativ frei formbar ist. Dadurch dass der zentraler Bereich des Kontaktträgerelements sowohl von dem Unterteil als auch von dem Deckelteil beabstandet ist, ist dieser zentrale Bereich nachgiebig bzw. federnd ausgestaltet, was für einen optimalen Toleranzausgleich sorgt.

Gemäß einer weiteren Ausgestaltung ist das Kontaktträgerelement, insbesondere ein Außenrand des Kontaktträgerelements, mittelbar oder unmittelbar zwischen dem Unterteil und dem Deckelteil eingeklemmt.

Eine solche klemmende Anordnung zwischen Unterteil und Deckelteil ist besonders einfach zur Realisierung der Lagefixierung des Kontaktträgerelements. Das Kontaktträgerelement lässt sich damit während der Montage des Schalters einfach an der gewünschten Stelle in das Innere des Schaltergehäuses einlegen, so dass danach dann das Schaltergehäuse verschlossen werden kann, indem das Deckelteil an dem Unterteil befestigt wird oder umgekehrt. Ein zusätzlicher Aufwand im Montageprozess entsteht durch das Kontaktträgerelement dadurch nicht. Im Gegenteil lässt sich dieser Montageaufwand aufgrund der zuvor genannten Vorteile, die das Kontaktträgerelement mit sich bringt, reduzieren.

Mit "mittelbar eingeklemmt" ist vorliegend gemeint, dass das Kontaktträgerelement zwar von dem Deckelteil und dem Unterteil gemeinsam eingeklemmt wird, es jedoch nicht zwingend unmittelbar an diesen beiden Schaltergehäuse-Bauteilen anliegen muss. Weitere Gehäusebauteile oder -elemente können jeweils dazwischen angeordnet sein.

Gemäß einer Ausgestaltung weist das temperaturabhängige Schaltwerk ein mit dem beweglichen Kontaktteil zusammenwirkendes erstes Federelement und ein mit dem beweglichen Kontaktteil zusammenwirkendes Bimetallelement auf.

Das erste Federelement ist vorzugsweise als temperaturunabhängige kreisscheibenförmige Federscheibe ausgestaltet. Das Bimetallelement ist vorzugsweise als temperaturabhängige kreisscheibenförmige Bimetallscheibe ausgestaltet. Auch das Kontaktträgeelement ist einer Draufsicht von oben vorzugsweise kreisförmig ausgestaltet.

Gemäß einer Ausgestaltung ist das Kontaktträgerelement deckelartig ausgestaltet und hat eine dünnere Wandstärke als das Deckelteil.

Das Kontaktträgerelement wirkt gemäß dieser Ausgestaltung also als eine Art Unterdeckel, der im Inneren des Schaltergehäuses zwischen dem Deckelteil und dem Unterteil angeordnet ist und an dem die (stationäre) Kontaktfläche angeordnet ist. Die geringere Wandstärke im Vergleich zu dem Deckelteil hat den Vorteil, dass das Kontaktträgerelement dadurch wesentlich nachgiebiger bzw. elastischer ausgestaltet sein kann als das Deckelteil. Mit anderen Worten dient das Deckelteil nach wie vor als Hauptschutz und mechanischer Stabilitätsträger, während das Kontaktträgerelement relativ dünnwandig ausgestaltet sein kann, um variabel an die Formgebung des Schaltwerks anpassbar zu sein.

Gemäß einer weiteren Ausgestaltung weist das Schaltwerk das oben genannte erste Federelement auf, welches in der Tieftemperaturstellung des Schaltwerks eine erste Federkraft ausübt, durch die das bewegliche Kontaktteil gegen die Kontaktfläche gedrückt wird.

Bei diesem ersten Federelement handelt es sich vorzugsweise um eine Feder-Schnappscheibe, wie sie üblicherweise in Schaltwerken derartiger temperaturabhängiger Schalter eingesetzt wird. Das erste Federelement wird in der Tieftemperaturstellung des Schaltwerks vorzugsweise als stromführendes Bauteil eingesetzt.

Gemäß einer weiteren Ausgestaltung weist das Kontaktträgerelement ein zweites Federelement auf, welches in der Tieftemperaturstellung des Schaltwerks eine zweite Federkraft ausübt, durch die die Kontaktfläche gegen das bewegliche Kontaktteil gedrückt wird.

Die von dem ersten Federelement ausgeübte erste Federkraft ist der von dem zweiten Federelement ausgeübten zweiten Federkraft vorzugsweise entgegengesetzt.

Das Kontaktträgerelement kann gemäß dieser Ausgestaltung das zweite Federelement aufweisen oder gänzlich durch dieses gebildet sein. Mit anderen Worten kann das Kontaktträgerelement auch gesamthaft als (zweites) Federelement ausgestaltet sein. Unabhängig davon, ob das Kontaktträgerelement das zweite Federelement aufweist oder durch dieses gesamthaft gebildet wird, hat eine solche federnde Ausgestaltung des Kontaktträgerelements den Vorteil, dass sich hierdurch der Kontaktdruck, mit dem das bewegliche Kontaktteil in der Tieftemperaturstellung des Schaltwerks gegen die Kontaktfläche gedrückt wird, deutlich erhöht werden kann.

Anders als bei herkömmlichen temperaturabhängigen Schaltern werden bei dem erfindungsgemäßen Schalter gemäß dieser Ausgestaltung nämlich zwei einander entgegenwirkende Federn eingesetzt, welche beide dafür sorgen, dass das bewegliche Kontaktteil in der Tieftemperaturstellung des Schalters gegen die Kontaktfläche, die an dem Kontaktträgerelement angeordnet ist, gedrückt wird. Durch diesen erhöhten Kontaktdruck lässt sich der Übergangswiderstand zwischen dem beweglichen Kontaktteil und der Kontaktfläche verringern, wodurch die Leistungsfähigkeit des Schalters erhöht werden kann.

Die Federung bzw. federnde Ausgestaltung des Kontaktträgerelements verbessert ferner den bereits zuvor genannten mechanischen Toleranzausgleich, der durch das Kontaktträgerelement bewirkt wird.

Die durch das zweite Federelement im Kontaktträgerelement bewirkte zweite Federkraft ist vorzugsweise betragsmäßig größer als die erste Federkraft, die durch das zum Schaltwerk gehörende erste Federelement bewirkt wird.

Dies hat den Vorteil, dass der Kontaktdruck überwiegend durch das zweite Federelement bewirkt wird. Dies wiederum ist insbesondere dahingehend vorteilhaft, dass hierdurch die Öffnungskraft, welche zum Öffnen des Schaltwerks notwendig ist, also um das Schaltwerk von seiner Tieftemperaturstellung in seine Hochtemperaturstellung zu bringen, geringer als sonst üblich sein kann. Um das Schaltwerk zu öffnen, muss nämlich die durch das erste Federelement bewirkte erste Federkraft überwunden werden. Dies geschieht typischerweise durch ein zum Schaltwerk gehörendes Bimetallelement.

Was den Federweg angeht, so hat das erste Federelement vorzugsweise einen größeren Federweg als das zweite Federelement.

Dies hat den Vorteil, dass das zweite Federelement beim Öffnen des Schaltwerks, also beim Schalten von der Tieftemperaturstellung in die Hochtemperaturstellung, nicht allzu sehr nachgibt und sich dem beweglichen Kontaktteil hinterherbewegt. Somit kann trotz der beiden gegeneinander arbeitenden Federelemente ein wirksames Öffnen des Schaltwerks bei Erreichen der Ansprechtemperatur erreicht werden.

Vorzugsweise übt das Bimetallelement in der Hochtemperaturstellung des Schaltwerks eine Öffnungskraft auf das bewegliche Kontaktteil aus, die der ersten Federkraft entgegengesetzt ist und betragsmäßig größer als die erste Federkraft ist.

Bei Erreichen der Ansprechtemperatur schnappt das Bimetallelement somit in seine Hochtemperaturkonfiguration um und hebt dabei das bewegliche Kontaktteil entgegen der von dem ersten Federelement ausgeübten Federkraft von der Kontaktfläche ab, welche an dem Kontaktträgerelement angeordnet ist.

Gemäß einer weiteren Ausgestaltung ist der erste elektrische Außenanschluss des Schalters außen an dem Deckelteil angeordnet und der zweite elektrische Außenanschluss des Schalters außen an dem Unterteil angeordnet.

Dies sorgt für eine leichte elektrische Anschließbarkeit des temperaturabhängigen Schalters.

Gemäß einer weiteren Ausgestaltung weist der Schalter ferner eine Isolierfolie auf, welche zwischen dem Unterteil und dem Kontaktträgerelement angeordnet ist.

Das Kontaktträgerelement ist somit wirksam gegenüber dem Unterteil elektrisch isoliert.

Vorzugsweise ist das Kontaktträgerelement, das Unterteil jeweils aus einem elektrisch leitfähigen Material.

Gemäß einer weiteren Ausgestaltung weist das Unterteil einen freien, oberen Rand auf, der auf das Deckelteil umgebördelt oder umgebogen ist.

Hierdurch wird eine möglichst einfache und stabile Art der Befestigung zwischen Unterteil und Deckelteil bewirkt, wie sie beispielsweise aus der DE 10 2018 100 890 B3 bekannt ist.

Es versteht sich, dass die vorstehend genannten und die nachstehend noch zu erläuternden Merkmale nicht nur in ihrer jeweils angegebenen Kombination, sondern auch in anderen Kombinationen oder in Alleinstellung verwendbar sind, ohne den Rahmen der vorliegenden Erfindung zu verlassen.

Ausführungsbeispiele der Erfindung sind in den Zeichnungen dargestellt und werden in der nachfolgenden Beschreibung näher erläutert. Es zeigen:
- Fig. 1: eine schematische Schnittansicht des temperaturabhängigen Schalters gemäß einem ersten Ausführungsbeispiel, wobei sich der Schalter in seiner Tieftemperaturstellung befindet;
- Fig. 2: eine schematische Schnittansicht des in Fig. 1 gezeigten temperaturabhängigen Schalters, wobei sich der Schalter in seiner Hochtemperaturstellung befindet;
- Fig. 3: eine schematische Schnittansicht des temperaturabhängigen Schalters gemäß einem zweiten Ausführungsbeispiel, wobei sich der Schalter in seiner Tieftemperaturstellung befindet;
- Fig. 4: eine schematische Schnittansicht des temperaturabhängigen Schalters gemäß einem dritten Ausführungsbeispiel, wobei sich der Schalter in seiner Tieftemperaturstellung befindet; und
- Fig. 5: eine schematische Schnittansicht des temperaturabhängigen Schalters gemäß einem vierten Ausführungsbeispiel, wobei sich der Schalter in seiner Tieftemperaturstellung befindet.

Fig. 1-5 zeigen vier verschiedene Ausführungsbeispiele des erfindungsgemäßen Schalters jeweils in einer schematischen Schnittansicht. Der Schalter ist darin jeweils in seiner Gesamtheit mit der Bezugsziffer 10 bezeichnet.

Zu dem Schalter gemäß dem ersten Ausführungsbeispiel zeigt Fig. 1 die Tieftemperaturstellung des Schalters 10 und Fig. 2 die Hochtemperaturstellung des Schalters 10.

Der Schalter 10 ist rotationssymmetrisch ausgebildet und hat in einer Draufsicht betrachtet eine kreisrunde Form. Der Schalter 10 weist ein Schaltergehäuse 12 auf, in dem ein temperaturabhängiges Schaltwerk 14 angeordnet ist. Das Schaltergehäuse 12 umfasst ein topfartiges Unterteil 16 sowie ein Deckelteil 18, das durch einen umgebogenen oder umgebördelten freien, oberen Rand 20 an dem Unterteil 16 gehalten wird.

Das Unterteil 16 wie auch das Deckelteil 18 sind aus einem elektrisch leitenden Material, vorzugsweise aus Metall, gefertigt. In dem vorliegend gezeigten Ausführungsbeispiel ist das Unterteil 16 ein tiefgezogenes Stahlgehäuse, was zu einer vergleichsweise hohen Druckresistenz führt. Zwischen dem Unterteil 16 und dem Deckelteil 18 ist eine Isolierfolie 22 angeordnet, die der elektrischen Isolation der beiden Schaltergehäuse-Bauteile 16, 18 dient.

Der obere Rand 20 des Unterteils 16 ist radial nach innen derart abgebogen, dass er das Deckelteil 18 in Richtung auf eine im Unterteil 16 vorgesehene, umlaufende Schulter 24 drückt. Das Deckelteil 18 verschließt das Unterteil 16 somit vollständig. Die Isolierfolie 22 sorgt zusätzlich zu der elektrischen Isolation auch für eine ausreichende mechanische Abdichtung zwischen dem Unterteil 16 und dem Deckelteil 18, so dass das Innere des Schaltergehäuses 12 nach außen hin abgedichtet ist. Hierdurch wird verhindert, dass Flüssigkeiten oder Verunreinigungen von außen in das Gehäuseinnere eintreten.

Das im Inneren des Schaltergehäuses 12 angeordnete Schaltwerk 14 weist ein temperaturunabhängiges Federelement 26 und ein temperaturabhängiges Bimetallelement 28 auf. Das Federelement 26 ist vorzugsweise als kreisscheibenförmige Federscheibe ausgestaltet. Besonders bevorzugt ist das Federelement 26 als eine bistabile Federscheibe ausgestaltet, die zwei temperaturunabhängige stabile geometrische Konfigurationen aufweist. In Fig. 1 ist deren erste geometrische Konfiguration gezeigt. In Fig. 2 ist deren zweite geometrische Konfiguration gezeigt.

Das temperaturabhängige Bimetallelement 28 ist vorzugsweise als Bimetallscheibe ausgestaltet, welche zwei temperaturabhängige Konfigurationen, eine geometrische Tieftemperaturkonfiguration (siehe Fig. 1) und eine geometrische Hochtemperaturkonfiguration (siehe Fig. 2) aufweist.

In der in Fig. 1 gezeigten Tieftemperaturstellung des Schaltwerks 14 liegt das Federelement 26 mit seinem Rand 30 auf einer von der Innenbodenfläche 32 des Unterteils nach oben hin abstehenden Auflagefläche 34 auf. Die Innenbodenfläche 32 ist im Wesentlichen konkav ausgestaltet und an der Stelle, an der der Rand 30 des Federelements in der Tieftemperaturstellung des Schaltwerks 14 aufliegt, gegenüber dem zentralen Bereich der Innenbodenfläche 32 etwas erhöht. Das Bimetallelement 28 liegt mit seinem Rand 36 in der in Fig. 1 gezeigten Tieftemperaturstellung des Schaltwerks 14 auf dem Federelement 26 auf.

Mit seinem Zentrum 38 ist das Federelement 26 an einem beweglichen Kontaktteil 40 des Schaltwerks 14 festgelegt. Das bewegliche Kontaktteil 40 ist vorzugsweise stoffschlüssig und/oder formschlüssig mit dem Federelement 26 verbunden. Beispielsweise ist das Kontaktteil 40 an dem Federelement 26 angeschweißt oder angelötet.

Das Bimetallelement 28 kann ebenfalls mit seinem Zentrum 42 an dem beweglichen Kontaktteil 40 festgelegt sein. Das Bimetallelement 28 kann jedoch auch lose mit dem Kontaktteil 40 verbunden sein, indem es mit seiner zentral angeordneten Öffnung über das Kontaktteil 40 gestülpt ist und mit seinem Zentrum bzw. dem die Öffnung umgebenden Innenrand auf einer am Kontaktteil 40 vorgesehenen Auflageschulter 44 von oben aufliegt.

Das bewegliche Kontaktteil 40 wirkt in der in Fig. 1 gezeigten Tieftemperaturstellung des Schaltwerks 14 mit einer Kontaktfläche 46 zusammen, die an der Unterseite eines Kontaktteils 48 ausgebildet ist. In dieser Tieftemperaturstellung des Schaltwerks 14 drückt das Federelement 26 das bewegliche Kontaktteil 40 von unten gegen die Kontaktfläche 46 des Kontaktteils 48.

Das Kontaktteil 48 ist an einem Kontaktträgerelement 50 angeordnet, welches an dem in Fig. 1 und 2 gezeigten Ausführungsbeispiel deckelartig ausgestaltet ist. Dieses deckelartige Kontaktträgerelement 50 ist ebenfalls aus elektrisch leitfähigem Material und weist vorzugsweise eine dünnere Wandstärke auf als das darüber angeordnete Deckelteil 18 des Schaltergehäuses 12.

Das Kontaktträgerelement 50 liegt im Bereich seines Außenrandes 52 unter Zwischenlage der Isolierfolie 22 auf der im Inneren des Unterteils 16 vorgesehenen Schulter 24 auf. Mit seiner Oberseite liegt das Kontaktträgerelement 16 im Bereich seines Außenrandes 52 an der Unterseite des Deckelteils 18 an. Der Außenrand 52 des Kontaktträgerelements 50 ist somit durch ein Zusammenwirken von dem Unterteil 16 und dem Oberteil 18 lagefixiert, indem es zwischen dem Unterteil 16 und dem Deckelteil 18 eingeklemmt ist.

Der zentrale Bereich 54 des Kontaktträgerelements 50 ist im Inneren des Schaltergehäuses 12 sowohl von dem Unterteil 16 als auch von dem Oberteil 18 beabstandet. Der zentrale Bereich 54 des Kontaktträgerelements 50 ist somit je nach Elastizität des Kontaktträgerelements 50 innerhalb des Schaltergehäuses 12 beschränkt beweglich.

In dem in Fig. 1 und 2 gezeigten ersten Ausführungsbeispiel bildet das Kontaktträgerelement 50 eine Art Unterdeckel, der zwischen dem Deckelteil 18 und dem Schaltwerk 14 angeordnet ist. In der Tieftemperaturstellung des Schalters 10 (siehe Fig. 1) stützt sich das Schaltwerk 14 mit seinem beweglichen Kontaktteil 40 an dem Kontaktträgerelement 50 ab. Das Kontaktträgerelement 50 übt in dieser Schaltstellung des Schaltwerks 14 dementsprechend eine Kraft auf das bewegliche Kontaktteil 40 aus, welcher der Kraft, die das Federelement 26 auf das bewegliche Kontaktteil 40 ausübt, entgegengesetzt ist.

Je nach Formgebung des Kontaktträgerelements 50 lässt sich der Kontaktdruck zwischen dem beweglichen Kontaktteil 40 und der Kontaktfläche 46 einstellen. Wird beispielsweise ein Kontaktträgerelement eingesetzt, das in seinem zentralen Bereich 54 stärker nach oben gewölbt ist, so lässt sich dadurch der Kontaktdruck reduzieren im Vergleich zu einem Kontaktträgerelement 50, das in seinem zentralen Bereich 54 vergleichsweise flacher ausgestaltet ist. Hierdurch können auch entsprechende Fertigungstoleranzen der Schaltwerksbauteile 26, 28, 40 sowie der Gehäusebauteile 16, 18 ausgeglichen werden.

Das Schaltwerk 14 stellt in der in Fig. 1 gezeigten Tieftemperaturstellung eine elektrisch leitende Verbindung zwischen einem ersten elektrischen Außenanschluss 56 und einem zweiten elektrischen Außenanschluss 58 her. Als erster elektrischer Außenanschluss 56 dient in dem vorliegenden Ausführungsbeispiel die Oberseite des Deckelteils 18. Als zweiter elektrischer Außenanschluss 58 dient in dem vorliegenden Ausführungsbeispiel ein Schweißanschlussring, der an das Unterteil 16 des Schaltergehäuses 12 angelötet oder angeschweißt ist. In der Tieftemperaturstellung des Schalters 10 kann somit ein elektrischer Strom von dem ersten Außenanschluss 56 durch das Deckelteil 18 in das Kontaktträgerelement 50 und von dort über das Kontaktteil 48 in das Kontaktteil 40 sowie über das Federelement 26 in das Unterteil 16 und somit schlussendlich zu dem zweiten Außenanschluss 58 (oder umgekehrt) fließen.

Erhöht sich nun ausgehend von der in Fig. 1 gezeigten Situation die Temperatur des durch den Schalter 10 zu überwachenden Geräts und damit auch die Temperatur des Schalters 10 sowie des darin eingesetzten Schaltwerks 14 über eine Ansprechtemperatur des Bimetallelements 28 hinaus, so schnappt das Bimetallelement 28 aus seiner in Fig. 1 gezeigten Tieftemperaturkonfiguration in seine in Fig. 2 gezeigte Hochtemperaturkonfiguration um. Die Oberseite des Bimetallelements 28 schnappt dabei von einer konvexen Krümmung in eine konkave Krümmung um. Das Bimetallelement 28 stützt sich dann mit seinem äußeren Rand 36 von unten unter Zwischenlage der Isolierfolie 22 an dem Kontaktträgerelement 50 ab. Gleichzeitig drückt das Bimetallelement 28 mit seinem Zentrum 42 das bewegliche Kontaktteil 40 nach unten und hebt dieses von der Kontaktfläche 46 ab. Während dieser Schaltbewegung übt das Bimetallelement 28 eine Kraft aus, die entgegen der von dem Federelement 26 in der Tieftemperaturstellung auf das Kontaktteil 40 ausgeübten Kraft wirkt. Hierdurch schnappt auch das Federelement 26 von seiner in Fig. 1 gezeigten ersten an der Oberseite konvexen Form in seine in Fig. 2 gezeigte an der Oberseite konkave Form um.

Der Stromfluss durch den Schalter 10 wird hierdurch unterbrochen. Der Schalter 10 ist damit geöffnet.

Fig. 3 zeigt ein weiteres Ausführungsbeispiel des erfindungsgemäßen Schalters 10. Das in Fig. 3 gezeigte zweite Ausführungsbeispiel unterscheidet sich von dem in Fig. 1 und 2 gezeigten ersten Ausführungsbeispiel insbesondere dadurch, dass hier die Kontaktfläche 46 unmittelbar an dem Kontaktträgerelement 50 angeordnet ist, also kein extra Kontaktteil 48 an dem Kontaktträgerelement 50 angebracht ist. Das Kontaktträgerelement 50 ist dementsprechend hier etwas flacher ausgestaltet als in dem ersten Ausführungsbeispiel. Insbesondere der zentrale Bereich 54 des Kontaktträgerelements 50 ist somit vergleichsweise weiter von der Unterseite des Deckelteils 18 beabstandet.

Fig. 4 zeigt ein drittes Ausführungsbeispiel des erfindungsgemäßen Schalters 10. Das Kontaktträgerelement 50 weist darin ein Federelement 60 auf. Dieses Federelement 60 ist vorzugsweise im zentralen Bereich 54 des Kontaktträgerelements 50 angeordnet, wobei an dem Federelement 60 das Kontaktteil 58 angeordnet ist, an dem die Kontaktfläche 46 ausgebildet ist. Grundsätzlich ist es jedoch auch möglich, dass das Kontaktträgerelement 50 gesamthaft als Federelement 60 ausgebildet ist.

Das Federelement 60 wird nachfolgend zur besseren Differenzierung von dem Federelement 26 als "zweites Federelement" bezeichnet. Das Federelement 26 wird nachfolgend als "erstes Federelement" bezeichnet.

Das Kontaktträgerelement 50 ist nun also als eine Art Gegenfeder ausgestaltet, die in der Tieftemperaturstellung des Schaltwerks 14 dem Federelement 26 entgegenwirkt. Hierdurch lässt sich die Kontaktkraft, mit der das bewegliche Kontaktteil 40 in der Tieftemperaturstellung des Schaltwerks 14 gegen die Kontaktfläche 46 gedrückt wird, erhöhen. Dies hat den Vorteil, dass sich die Übergangswiderstände verringern und damit die Leistungsfähigkeit des Schalters 10 erhöhen lässt. Zudem ermöglicht das zweite Federelement 60 einen weiterer Toleranzausgleich.

Die von dem ersten Federelement 26 ausgeübte Federkraft ist der von dem zweiten Federelement 60 ausgeübten Federkraft entgegengesetzt. Vorzugsweise ist die von dem zweiten Federelement 60 über das Kontaktteil 48 auf das bewegliche Kontaktteil 40 ausgeübte Federkraft betragsmäßig größer als die von dem ersten Federelement 26 auf das Kontaktteil 40 ausgeübte Federkraft. Das zweite Federelement 60 hat jedoch vorzugsweise einen geringeren Federweg als das erste Federelement 26.

Fig. 5 zeigt ein viertes Ausführungsbeispiel des erfindungsgemäßen Schalters 10. Darin ist das Kontaktträgerelement 50 unterhalb des Schaltwerks 14, also zwischen dem Schaltwerk 14 und dem Unterteil 16, angeordnet. Das Kontaktträgerelement 50 ist in das Unterteil 16 eingesetzt und ist mit seinem Außenrand 52 zwischen dem Unterteil 16 und einem als Niederhalter wirkenden Distanzring 62 eingeklemmt. Der Distanzring 62 kann aus einem elektrischen leitenden Material oder einem elektrisch isolierenden Material sein. Auf diesem Distanzring 62 liegt von oben das Deckelteil 18 unter Zwischenlage der Isolierfolie 22 auf. Somit ist auch gemäß diesem Ausführungsbeispiel das Kontaktträgerelement 50 mittelbar zwischen dem Unterteil 16 und dem Deckelteil 18 eingeklemmt und wird durch das Zusammenwirken von Unterteil 16 und Deckelteil 18 in seiner Lage fixiert.

Das Schaltwerk 14 ist im Vergleich zu den in Fig. 1-4 gezeigten Ausführungsbeispielen um 180° auf den Kopf gedreht. Das erste Federelement 26 stützt sich in der Tieftemperaturstellung des Schalters 10 mit seinem äußeren Rand 30 an der Unterseite des Deckelteils 18 ab und drückt das Kontaktteil 40 von oben gegen die an dem Kontaktträgerelement 50 ausgebildete Kontaktfläche 46. In dieser Schalterstellung hängt der äußerer Rand 36 des Bimetallelements 28 frei darunter.

In der Hochtemperaturstellung des in Fig. 5 gezeigten Schalters 10 (Hochtemperaturstellung nicht extra gezeigt) stützt sich das Bimetallelement 28 hingegen mit seinem äußeren Rand 36 an dem Distanzring 62 ab und hebt dadurch das bewegliche Kontaktteil 40 von der Kontaktfläche 46 ab, so dass der Schalter 10 geöffnet ist.

Das Kontaktteil 40 ist in dem vierten Ausführungsbeispiel zweiteilig aufgebaut. Sowohl das Federelement 26 als auch das Bimetallelement 28 sind mit ihrem jeweiligen Zentren 38, 42 an dem als Niet ausgestalteten Kontaktteil 40 unverlierbar gehalten.

Es versteht sich, dass diverse weitere Abwandlungen der gezeigten Ausführungsbeispiele möglich sind, ohne den Rahmen der vorliegenden Erfindung zu verlassen.

## Patentansprüche

1. Temperaturabhängiger Schalter (10), aufweisend:
- ein Schaltergehäuse (12) mit einem Unterteil (16) und einem das Unterteil (16) verschließenden Deckelteil (18);
- ein Kontaktträgerelement (50), das in dem Schaltergehäuse (12) angeordnet ist und eine Kontaktfläche (46) aufweist, wobei zumindest ein Abschnitt des Kontaktträgerelements (50) durch ein Zusammenwirken von dem Unterteil (16) und dem Deckelteil (18) lagefixiert ist; und
- ein temperaturabhängiges Schaltwerk (14), welches in dem Schaltergehäuse (12) angeordnet ist und ein bewegliches Kontaktteil (40) aufweist, welches mit der an dem Kontaktträgerelement (50) angeordneten Kontaktfläche (46) zusammenwirkt, wobei das Schaltwerk (14) dazu eingerichtet ist, zwischen einer Tieftemperaturstellung, in der es das bewegliche Kontaktteil (40) in Anlage mit der Kontaktfläche (46) drückt und damit eine elektrische Verbindung zwischen einem ersten elektrischen Außenanschluss (56) des Schalters (10) und einem zweiten elektrischen Außenanschluss (58) des Schalters (10) herstellt, und einer Hochtemperaturstellung, in der es das bewegliche Kontaktteil (40) von der Kontaktfläche (46) beabstandet hält und damit die elektrische Verbindung zwischen dem ersten elektrischen Außenanschluss (56) und dem zweiten elektrischen Außenanschluss (58) unterbricht, temperaturabhängig zu schalten.

2. Temperaturabhängiger Schalter gemäß Anspruch 1,
(i) wobei das Schaltwerk (14) zwischen dem Kontaktträgerelement (50) und dem Unterteil (16) angeordnet ist und das Kontaktträgerelement (50) elektrisch leitend mit dem Deckelteil (18) verbunden ist, oder
(ii) wobei das Schaltwerk (14) zwischen dem Kontaktträgerelement (50) und dem Deckelteil (18) angeordnet ist und das Kontaktträgerelement (50) elektrisch leitend mit dem Unterteil (16) verbunden ist.

3. Temperaturabhängiger Schalter gemäß Anspruch 1 oder 2, wobei der zumindest eine Abschnitt des Kontaktträgerelements (50), der durch das Zusammenwirken von dem Unterteil (16) und dem Deckelteil (18) lagefixiert ist, einen Außenrand (52) des Kontaktträgerelements (50) aufweist, und wobei ein zentraler Bereich (54) des Kontaktträgerelements (50) sowohl von dem Unterteil (16) als auch von dem Deckelteil (18) beabstandet ist.

4. Temperaturabhängiger Schalter gemäß einem der Ansprüche 1-3, wobei das Kontaktträgerelement (50), insbesondere ein Außenrand (52) des Kontaktträgerelements (50), mittelbar oder unmittelbar zwischen dem Unterteil (16) und dem Deckelteil (18) eingeklemmt ist.

5. Temperaturabhängiger Schalter gemäß einem der Ansprüche 1-4, wobei das Kontaktträgerelement (50) deckelartig ausgestaltet ist und eine dünnere Wandstärke hat als das Deckelteil (18).

6. Temperaturabhängiger Schalter gemäß einem der Ansprüche 1-5, wobei das Schaltwerk (14) ein erstes Federelement (26) aufweist, welches in der Tieftemperaturstellung des Schaltwerks (14) eine erste Federkraft ausübt, durch die das bewegliche Kontaktteil (40) gegen die Kontaktfläche (46) gedrückt wird.

7. Temperaturabhängiger Schalter gemäß Anspruch 6, wobei das Kontaktträgerelement (50) ein zweites Federelement (60) aufweist, welches in der Tieftemperaturstellung des Schaltwerks (14) eine zweite Federkraft ausübt, durch die die Kontaktfläche (46) gegen das bewegliche Kontaktteil (40) gedrückt wird.

8. Temperaturabhängiger Schalter gemäß Anspruch 7, wobei die erste Federkraft der zweiten Federkraft entgegengesetzt ist.

9. Temperaturabhängiger Schalter gemäß Anspruch 8, wobei die zweite Federkraft betragsmäßig größer als die erste Federkraft ist.

10. Temperaturabhängiger Schalter gemäß einem der Ansprüche 7-9, wobei das erste Federelement (26) einen größeren Federweg als das zweite Federelement (60) hat.

11. Temperaturabhängiger Schalter gemäß einem der Ansprüche 1-10, wobei das Schaltwerk (14) ein Bimetallelement (28) aufweist.

12. Temperaturabhängiger Schalter gemäß Anspruch 11, wobei das Bimetallelement (28) in der Hochtemperaturstellung des Schaltwerks (14) eine Öffnungskraft auf das bewegliche Kontaktteil (40) ausübt, die der ersten Federkraft entgegengesetzt ist und betragsmäßig größer als die erste Federkraft ist.

13. Temperaturabhängiger Schalter gemäß einem der Ansprüche 1-12, wobei der erste elektrische Außenanschluss (56) außen an dem Deckelteil (18) angeordnet ist und der zweite elektrische Außenanschluss (58) außen an dem Unterteil (16) angeordnet ist.

14. Temperaturabhängiger Schalter gemäß einem der Ansprüche 1-13, wobei der Schalter (10) ferner eine Isolierfolie (22) aufweist, welche zwischen dem Unterteil (16) und dem Kontaktträgerelement (50) angeordnet ist.

15. Temperaturabhängiger Schalter gemäß einem der Ansprüche 1-14, wobei das Unterteil (16) einen freien, oberen Rand (20) aufweist, der auf das Deckelteil (18) umgebördelt oder umgebogen ist.
